# EUROPÄISCHE PATENTSCHRIFT

(11) **EP 0 790 125 B1**
(45) Veröffentlichungstag und Bekanntmachung des Hinweises auf die Patenterteilung: **19.04.2000**
(21) Anmeldenummer: 97101504.5
(22) Anmeldetag: 31.01.1997
(51) Int. Cl.: B41F 35/00

(54) **Vorrichtung zum Reinigen der Mantelfläche von Zylindern in Rotationsdruckmaschinen**
Device for cleaning the surface of a cylinder in a rotary printing machine
Dispositif pour nettoyer la surface d'un cylindre dans une machine d'impression rotative

(30) Priorität: 17.02.1996 DE 19605957
(43) Veröffentlichungstag der Anmeldung: 20.08.1997
(73) Patentinhaber: Heidelberger Druckmaschinen Aktiengesellschaft, 69115 Heidelberg (DE)
(72) Erfinder: Geis, André, 68789 St. Leon-Rot (DE); Kraft, Thomas, 69181 Leimen (DE)

(56) Entgegenhaltungen:
- EP-A- 0 119 538
- DE-A- 3 005 469

## Beschreibung

Die Erfindung bezieht sich auf eine Vorrichtung zum Reinigen der Mantelflächen von Zylindern in Rotationsdruckmaschinen, mit einem sich über die Länge des Zylinders erstreckenden Reinigungstuch und mit einem damit zusammenwirkenden Andrückelement, wobei das Reinigungstuch durch das Andrückelement an die sich bewegende Mantelfläche andrückbar ist und das Andrückelement aus einem mit einem Innendruck beaufschlagbaren elastisch verformbaren Hohlkörper besteht, der beim Anlegen des Innendrucks elastisch expandiert.

Die DE 30 05 469 C2 zeigt eine derartige Reinigungseinrichtung, bei der jedoch nach Abschalten des Innendrucks lediglich ein geringer Abstand zwischen Reinigungstuch und Zylindermantelfläche entsteht, so daß z. B. beim Reinigen der Mantelfläche eines Druckzylinders die hier vorhandenen Greiferfinger eine Beschädigung des Reinigungstuches verursachen können. Dies könnte verhindern, daß die Mantelfläche des zu reinigenden Zylinders nicht sauber ist, so daß die Reinigungsvorrichtung keine optimale Wirkung erzielt.

Ausgehend von diesem Stand der Technik ist es die Aufgabe der vorliegenden Erfindung, den Abstand zwischen der zu reinigenden Mantelfläche und dem Reinigungstuch bei abgestellter Reinigungsvorrichtung zu vergrößern.

Gemäß der Erfindung wird die Aufgabe dadurch gelöst, daß die Luftversorgung des Hohlkörpers über ein Zweiwegeventil durchgeführt wird und daß das Zweiwegeventil von überdruck auf Unterdruck umschaltbar ist, so daß der Hohlkörper von einer nach außen gedehnten Position über eine neutrale Ruhelage in eine nach innen gedehnte Position bewegt wird. Ist die Reinigungsvorrichtung mit der erfindungsgemäßen Ausgestaltung einem Druckzylinder zugeordnet, so kann während des Betriebs der Maschine ein Unterdruck angelegt werden, so daß die Greiferfinger ohne Beschädigung des Reinigungstuches passieren können. Beim Stillstand der Maschine, wenn kein Unterdruck vorhanden ist, befindet sich der Hohlkörper in einer neutralen Ruhelage, in der das Reinigungstuch keinen Kontakt mit der Zylindermantelfläche hat.

Eine vorteilhafte Ausgestaltung der Erfindung ist dadurch gekennzeichnet, daß der Hohlkörper ohne Luftbeaufschlagung in der neutralen Ruhelage eine nach außen gewölbten Querschnitt aufweist. Ist der Hohlkörper aus einem gummiähnlichen Material hergestellt, so kann bei dieser Ausgestaltung mit relativ geringem über- oder Unterdruck eine einfache Lösung der gestellten Aufgabe erreicht werden.

Ein Ausführungsbeispiel der Erfindung ist in der Zeichnung schematisch dargestellt.

Einem Zylinder 1 einer Rotationsdruckmaschine ist zum Reinigen dessen Mantelfläche 2 ein Andrückelement 3 einer Reinigungsvorrichtung zugeordnet. über das Andrückelement 3 ist ein Reinigungstuch 4 an die Mantelfläche 2 andrückbar, mit dem die Mantelfläche 2 des sich drehenden Zylinders 1 von Schmutz und Farbresten gereinigt werden kann.

Das Andrückelement besteht in einer vorteilhaften Ausführung aus einem elastisch verformbaren Hohlkörper 5, z. B. aus einem gummiähnlichen Material, der in eine Tragschiene 6 aufgenommen ist. An der Tragschiene 6 ist zur Luftversorgung ein Schlauchanschluß 7 vorgesehen, der mit einem Zweiwegeventil 8 verbunden ist. Das Zweiwegeventil 8 ist mit einem Drucklufterzeuger 9 und einem Sauglufterzeuger 10 gekoppelt, so daß je nach Stellung des Zweiwegeventils 8 die Luftversorgung des Hohlkörpers 5 von überdruck auf Unterdruck umschaltbar ist. Das Zweiwegeventil 8 ist in einer Stellung gezeichnet, in der der Hohlkörper 5 mit Unterdruck beaufschlagt ist.

In der Zeichnung ist der Hohlkörper 5 strichpunktiert und gepünkelt in einer neutralen Ruhelage dargestellt. In der ausgezogenen Darstellung drückt der Hohlkörper 5 das Reinigungstuch 4 an die Mantelfläche 2 an. Gestrichelt ist die nach innen gedehnte Position des Hohlkörpers 5 wiedergegeben, wenn ein Unterdruck angelegt ist. Mit dieser Lösung wird somit ein wesentlich vergrößerter Abstand 11 zwischen angestellter und abgestellter Position des Reinigungstuches 4 zur Mantelfläche 2 des Zylinders 1 erreicht. Hierbei ist klar zu erkennen, daß der Hohlkörper 5 ohne Luftbeaufschlagung in der neutralen Ruhelage einen nach außen gewölbten Querschnitt aufweist.

### BEZUGSZEICHENLISTE

- 1: Zylinder
- 2: Mantelfläche
- 3: Andrückelement
- 4: Reinigungstuch
- 5: Hohlkörper
- 6: Tragschiene
- 7: Schlauchanschluß
- 8: Zweiwegeventil
- 9: Drucklufterzeuger
- 10: Sauglufterzeuger
- 11: Abstand

## Patentansprüche

1. Vorrichtung zum Reinigen der Mantelflächen von Zylindern in Rotationsdruckmaschinen, mit einem sich über die Länge des Zylinders erstreckenden Reinigungstuch und einem damit zusammenwirkenden Andrückelement, wobei das Reinigungstuch durch das Andrückelement an die sich bewegende Mantelfläche andrückbar ist und das Andrückelement aus einem mit einem Innendruck beaufschlagbaren elastisch verformbaren Hohlkörper besteht, der beim Anlegen des Innendrucks elastisch expandiert,
**dadurch gekennzeichnet**, daß
- die Luftversorgung des Hohlkörpers (5) über ein Zweiwegeventil (8) durchgeführt wird
und
- das Zweiwegeventil (8) von überdruck auf Unterdruck umschaltbar ist, so daß der Hohlkörper (5) von einer nach außen gedrehten Position über eine neutrale Ruhelage in eine nach innen gedehnte Position bewegbar ist.

2. Vorrichtung nach Anspruch 1,
**dadurch gekennzeichnet**,
daß der Hohlkörper (5) ohne Luftbeaufschlagung in der neutralen Ruhelage eine nach außen gewölbten Querschnitt aufweist.

## Claims

1. Device for cleaning the circumferential surfaces of cylinders in rotary printing machines, which device comprises a cleaning cloth extending over the length of a respective cylinder and co-operating with a pressure element for pressing said cleaning cloth against the moving circumferential surface, the pressure element consisting of an elastically deformable hollow body to which an internal pressure can be applied and which elastically expands when the internal pressure is applied to it,
**characterized in** that
- the hollow body (5) is supplied with air via a two-way acting valve (8) and that
- the two-way acting valve (8) can be switched from overpressure to underpressure in order to move the hollow body (8) from an outwardly vaulted position via a neutral resting position to an inwardly vaulted position.

2. Device according to claim 1,
**characterized in**
that, in the neutral resting position, when no air is applied to the hollow body (5), said hollow body (5) has an outwardly vaulted cross section.

## Revendications

1. Dispositif de nettoyage de la surface de l'enveloppe de cylindres de machines rotatives à imprimer, comprenant une toile de nettoyage se prolongeant sur la longueur du cylindre et un élément d'exercice d'une pression coopérant avec celle-ci, la toile de nettoyage pouvant être serrée par l'élément d'exercice d'une pression contre la surface en mouvement de l'enveloppe et l'élément d'exercice d'une pression consistant en un corps creux déformable élastiquement, pouvant être mis sous pression interne et subissant une expansion élastique lorsqu'il est mis sous pression interne,
caractérisé en ce que
- l'alimentation en air du corps creux (5) est effectuée par l'intermédiaire d'un distributeur à deux voies (8)
et
- le distributeur à deux voies (8) peut être amené à passer d'une position de transmission d'une surpression à une position de transmission d'une dépression, de sorte que le corps creux (5) est déplaçable d'une position tendue vers l'extérieur à une position tendue vers l'intérieur par l'intermédiaire d'une position neutre de repos.

2. Dispositif selon la revendication 1, caractérisé
en ce que, lorsque le corps creux (5) n'est pas alimenté en air et se trouve à la position neutre de repos, il présente une section transversale bombée vers l'extérieur.
